# EUROPÄISCHE PATENTSCHRIFT

(11) **EP 0 116 322 B1**
(45) Veröffentlichungstag und Bekanntmachung des Hinweises auf die Patenterteilung: **28.01.1987**
(21) Anmeldenummer: 84100744.6
(22) Anmeldetag: 25.01.1984
(51) Int. Cl.: F42C 19/02

(54) **Kopfzünder**
Nose fuse
Fusée de tête

(30) Priorität: 15.02.1983 CH 822/83
(43) Veröffentlichungstag der Anmeldung: 22.08.1984
(73) Patentinhaber: Werkzeugmaschinenfabrik Oerlikon-Bührle AG, 8050 Zürich (CH)
(72) Erfinder: Apothéloz, Robert, Dipl.-Masch., CH-8606 Greifensee (CH)

## Beschreibung

Die Erfindung betrifft einen Aufschlagzünder für ein Geschoss enthaltend:
-einen Geschosskörper;
- ein Aufschlagzündergehäuse, das eine Ogive aufweist und in den Geschosskörper eingeschraubt ist;
- wobei das Aufschlagzündergehäuse wesentliche Zünderteile enthält;
- ein Stahlgehäuse zum Schutze einer Zeitverzögerungseinrichtung.

Es ist üblich, für einen solchen Kopfzünder entweder ein schweres Stahlgehäuse oder ein Leichtmetallgehäuse zu verwenden. Stahlgehäuse haben den Vorteil, dass der Zünder tiefer ins Ziel eindringen kann, bevor er zerstört wird. Leichtmetallgehäuse vermindern das Gewicht des Zünders.

Es ist ein Aufschlag-Kopfzünder dieser Art bekannt (siehe US-A-4 230 042), der zwei Zündergehäuse aufweist, von denen das vordere aus einem leichten Material, z.B. Kunststoff, und das andere aus Stahl besteht. Dieser bekannte Zünder ist daher relativ schwer und erfüllt somit nicht die Forderung nach einem relativ leichten Zünder.

Es ist ferner ein Aufschlag-Kopfzünder dieser Art bekannt (siehe DE-C-525 053), der einen Verzögerungssatz aufweist. Bei diesem Zünder ist zwischen die Initialzündungseinrichtung und die Sprengladung ein Verzögerungssatz angeordnet, dem ein Hohlraum vorgelagert ist. Dieser Hohlraum ist jedoch nicht wie bei der vorliegenden Erfindung durch ein Stahlgehäuse verstärkt. Die Wände dieses Hohlraumes, insbesondere die vordere und seitliche Innenwandfläche, stehen soweit vom Verzögerungssatz ab, dass sie bei der beim Geschoss durch harte Ziele entstehenden Verformung den Verzögerungssatz nicht erreichen sollen.

Ein Hohlraum allein genügt jedoch nicht, sondern es ist notwendig, diesen Hohlraum durch ein Stahlgehäuse auszukleiden.

Ein «umschaltbarer Zünder» kann von Momentanzündung auf Verzögerungszündung umgestellt werden. Für die Momentanzündung ist ein durch den Aufschlag des Geschosses im Ziele betätigbarer Zündstift vorhanden. Die Momentanzündung erfolgt, bevor das Geschoss tief ins Ziel eingedrungen ist. Für die Verzögerungszündung ist eine Einrichtung vorhanden, die erst nach dem Aufschlag des Geschosses im Ziel die Zündung einleitet. Die Verzögerungszündung erfolgt erst, wenn das Geschoss tief in das Ziel eingedrungen ist. Wenn das Geschoss in eine Betonwand eindringen soll, besteht die Gefahr, dass die Verzögerungs-Einrichtung, die einen «wesentlichen Zünderteil» darstellt, zerstört wird, oder die Zündung zu früh erfolgt.

Die Aufgabe, die mit der vorliegenden Erfindung gelöst werden soll, besteht in der Schaffung eines leichten Zünders, der möglichst tief in ein hartes Ziel, z.B. eine Betonwand eindringen und dabei zuverlässig zünden soll, d.h. es soll verhindert werden, dass z.B. die Verzögerungs-Zündung vorzeitig durch Deformation beim Aufschlag im Ziel zerstört wird.

Diese Aufgabe wird erfindungsgemäss dadurch gelöst, dass
- das Stahlgehäuse sich vollständig im Inneren des Aufschlagzündergehäuses befindet und in dieses eingeschraubt ist;
- das Stahlgehäuse zur Auskleidung des Innenraumes des Aufschlagzündergehäuses dient;
- die Zeitverzögerungseinrichtung im Innern des Stahlgehäuses angeordnet ist;
- das Aufschlagzündergehäuse aus Leichtmetall besteht.

Ein einziges Ausführungsbeispiel des erfindungsgemässen Kopfzünders ist im folgenden anhand der beigefügten Zeichnung ausführlich beschrieben, wobei die Erfindung selbstverständlich nicht auf dieses Ausführungsbeispiel beschränkt ist. Die einzige Figur der Zeichnung zeigt einen Längsschnitt durch den erfindungsgemässen Kopfzünder.

Gemäss dieser einzigen Figur der Zeichnung ist in einen Geschosskörper 10 ein Leichtmetallgehäuse 11 eingeschraubt. In dieses Leichtmetallgehäuse 11 ist ein Stahlgehäuse 12 und ein Zündergehäuse 13 eingeschraubt. Dieses Zündergehäuse 13 enthält eine Verstärkerladung 14 und ragt in eine Sprengladung 15 hinein, die sich im Innern des Geschosskörpers 10 befindet. Ein erstes Gewinde 16 verbindet Geschosskörper 10 und Leichtmetallgehäuse 11 und ein zweites Gewinde 17 verbindet das Zündergehäuse 13 mit dem Leichtmetallgehäuse 11. Das gleiche Gewinde 17 dient auch zur Befestigung des Stahlgehäuses 12 im Leichtmetallgehäuse 11. In der Spitze des Leichtmetallgehäuses 11 ist ein Betätigungsknopf 18 angeordnet, der zum Verschieben eines Zündstiftes 19 dient. Damit keine Feuchtigkeit in den Zünder eindringen kann, ist der Betätigungsknopf 18 durch eine elastische Kappe 20 abgedeckt.

Zum Umschalten des Zünders von Momentanzündung auf Verzögerungs-Zündung dient eine Schaltvorrichtung 21, welche bei Verzögerungs- Zündung verhindert, dass der Zündstift 19 bei einer Betätigung des Knopfes 18 verschoben wird.

Der Zündstift 19 dient zum Anstechen einer nicht gezeigten Zündkapsel, die sich in einem Schieber 22 befindet. Der Schieber 22 ist in einem Träger 23 verschiebbar gelagert. Der Träger 23 ist in nicht dargestellter Weise im Zündergehäuse 13 befestigt und weist eine Bohrung 24 auf, durch welche der Zündstift 19 die Zündkapsel anstechen kann, sobald der Schieber 22 aus einer Sicherheitsstellung in eine Scharfstellung verschoben wurde. Das Stahlgehäuse 12 schützt sowohl die pyrotechnischen Komponenten, als auch die Verzögerungs-Einrichtung (25) vor vorzeitiger Zerstörung beim Aufprall.

Die Wirkungsweise des beschriebenen Kopfzünders ist wie folgt:
Falls die Schaltvorrichtung 21 auf Momentanzündung eingestellt ist, wird beim Aufschlag des Geschosses im Ziel der Betätigungsknopf 18 eingedrückt und stösst den Zündstift 19 gegen die Zündkapsel im Schieber 22, der sich während des Geschossfluges in die Scharfstellung verschoben hat. Das Geschoss wird somit gezündet, bevor es ins Ziel eindringen kann.

Falls jedoch die Schaltvorrichtung 21 auf Verzögerungszünder eingestellt ist, wird beim Aufschlag des Geschosses im Ziel der Betätigungsknopf 18 zwar ebenfalls eingedrückt, aber er stösst den Zündstift 19 nicht gegen die Zündkapsel im Schieber 22. Das Geschoss wird dann durch die Verzögerungs-Einrichtung erst nach dem Aufschlag im Ziel gezündet. In dieser Zeit kann das Geschoss tief ins Ziel, z.B. eine Betonwand eindringen. Während des Eindringens ins Ziel dürfen die pyrotechnischen Komponenten und die Verzögerungs-Einrichtung (25) nicht so weit deformiert werden, dass sie funktionsuntüchtig werden. Diese Deformationen werden durch das ins Leichtmetallgehäuse 11 eingesetzte Stahlgehäuse 12 verhindert.

## Patentansprüche

1. Einen Aufschlagzünder für ein Geschoss, enthaltend:
-einen Geschosskörper (10);
- ein Aufschlagzündergehäuse (11), das eine Ogive aufweist und in den Geschosskörper (10) eingeschraubt ist;
-wobei das Aufschlagzündergehäuse (11) wesentliche Zünderteile (22, 23, 25) enthält;
- ein Stahlgehäuse (12) zum Schutze einer Zeitverzögerungseinrichtung (25); dadurch gekennzeichnet, dass
- das Stahlgehäuse (12) sich vollständig im Innern des Aufschlagzündergehäuses (11 ) befindet und in dieses eingeschraubt ist;
- das Stahlgehäuse (12) zur Auskleidung des Innenraumes des Aufschlagzündergehäuses (11) dient;
- die Zeitverzögerungseinrichtung (25) im Innern des Stahlgehäuses (12) angeordnet ist;
- das Aufschlagzündergehäuse (11) aus Leichtmetall besteht.

2. Aufschlagzünder nach Anspruch 1, dadurch gekennzeichnet, dass das Aufschlagzündergehäuse (11) einen Hohlraum aufweist, der durch mindestens eine Wand begrenzt ist, und dass diese Wand des Hohlraumes durch ein Stahlgehäuse (12) ausgekleidet ist, und dass sich die Zeitverzögerungseinrichtung (25) vollständig innerhalb dieser Auskleidung befindet.

## Revendications

1. Fusée à percussion pour un projectile comprenant:
- un corps de projectile (10);
- un boîtier de fusée à percussion (11) qui comprend une ogive et est vissé dans le corps de projectile (10);
- le boîtier de fusée à percussion (11) contenant les pièces essentielles de la fusée (22, 23, 25);
- un boîtier en acier (12) pour protéger l'installation de temporisation (25); caractérisée en ce que:
- le boîtier en acier (12) se trouve complétement à l'intérieur du boîtier de fusée à percussion (11 ) et est vissé dans celui-ci;
- le boîtier en acier (12) sert à revêtir le volume intérieur du boîtier de fusée à percussion (11 );
- l'installation de temporisation (25) est placée à l'intérieur du boîtier en acier (12);
- le boîtier de fusée à percussion (11) est en métal léger.

2. Fusée à percussion selon la revendication 1, caractérisée en ce que le boîtier de fusée à percussion (11 ) comporte une cavité qui est délimitée par au moins une cloison et en ce que cette cloison de la cavité est revêtue d'un boîtier en acier (12) et en ce que l'installation de temporisation (25) se trouve complétement à l'intérieur de ce revêtement.

## Claims

1. An impact fuze for a projectile comprising:
- a projectile body (10);
- an impact fuze housing (11) having a substantially pointed tip (18) and threadably mounted in said projectile body (10);
- said impact fuze housing (11) containing important elements (22, 23, 25) of the fuze;
- a steel housing (12) for projecting a time delay device (25); characterised in that:
- said steel housing (12) is arranged in its entirety in the interior of said impact fuze housing (11) and threadably mounted therein;
- said steel housing (12) is provided for lining the interior of said impact fuze housing (11 );
- said time delay device (15) is arranged in the interior of said steel housing (12);
-said impact fuze housing (11) is being formed of light metal.

2. An impact fuze as claimed in claim 1, characterised in that: said impact fuze housing (11) having a hollow space, limited by a wall; said wall of said hollow space is lined by a steel housing (12) and said time delay device (25) is arranged in its entirety in the interior of said steel housing (12).
